# EUROPÄISCHE PATENTSCHRIFT

(11) **EP 1 549 164 B1**
(45) Veröffentlichungstag und Bekanntmachung des Hinweises auf die Patenterteilung: **18.12.2013**
(21) Anmeldenummer: 03750598.9
(22) Anmeldetag: 22.09.2003
(51) Int. Cl.: A41D 13/08, A41D 19/015, A63B 71/14

(54) **FINGERPROTEKTOR**
FINGER PROTECTOR
PROTÈGE-DOIGT

(30) Priorität: 23.09.2002 DE 10244236
(43) Veröffentlichungstag der Anmeldung: 06.07.2005
(73) Patentinhaber: Fleischmann, Endrik, 85258 Weichs (DE)
(72) Erfinder: Fleischmann, Endrik, 85258 Weichs (DE)
(74) Vertreter: Castell, Klaus
(86) Internationale Anmeldenummer: PCT/EP2003/010539
(87) Internationale Veröffentlichungsnummer: WO 2004/028282

(56) Entgegenhaltungen:
- WO-A-01/00052
- US-A- 4 727 862
- US-A1- 2002 073 477

## Beschreibung

Die Erfindung betrifft einen Fingerprotektor, welcher zweiteilig ausgebildet ist und insbesondere in Sporthandschuhen, hierbei vor allem in Torwarthandschuhen, angewendet wird.

Derartige Fingerprotektoren haben den Zweck, einen verbesserten Schutz der einzelnen Finger zu gewährleisten. Sie finden in Torwarthandschuhen, Motorradhandschuhen, Carvinghandschuhen, . Arbeitshandschuhen oder dergleichen Anwendung, wobei sie neben der Schutzwirkung für den zugeordneten Finger gleichzeitig die natürliche Funktion des einzelnen Fingers möglichst nicht beeinträchtigen sollen. Am Beispiel eines Torwarthandschuhes ist erkennbar, daß eine besondere Gefahr für den einzelnen Finger insbesondere dann besteht, wenn ein scharf geschossener Ball in einer Linie mit der Längserstreckung eines Fingers auf den ausgestreckten Finger auftrifft. Eine weitere Gefahrenquelle sind Fremdeinwirkungen zum Beispiel beim Aufprall an Torpfosten oder durch Gegenspieler, welche mit ihren Stollen auf die Hand des Torwarts treten könnten. Hier können erhebliche Verletzungen auftreten.

Aus der Praxis ist eine Bauform derartiger Fingerprotektoren bekannt geworden, bei der dieser zweiteilig ausgebildet ist. Der Fingerprotektor weist hierbei ein Außenteil mit einem langgestreckten, erhabenen Mittelteil und seitlich abstehenden ebenen Rändern bzw. Gurtbändern auf. Im Mittelteil sind beabstandete Querschlitze ausgebildet, in welche Spreizstege eines Innenteils eingreifen, welches innerhalb des erhabenen Mittelteils des Außenteils angeordnet ist. Die Spreizstege des Innenteils sind hierbei an beiden Seiten durch Zugstege miteinander verbunden. In einer zusammengefügten Stellung ergibt sich bei dieser Bauweise eine Vorkrümmung, da die Spreizstege die Ränder der Querschlitze auseinander drücken. Kommt es bei einem mit diesem Fingerprotektor ausgerüsteten Handschuh zu einer Belastung im Sinne einer Überdehnung in Richtung auf den Handrücken, so geraten die Spreizstege unter Druck, wobei dieser Druck von den Rändern der Querschlitze übertragen wird. Die dabei auftretenden Zugreaktionskräfte werden durch die Gurtbänder am Außenteil und die Zugstege am Innenteil aufgenommen. Die Gurtbänder sind hierbei üblicherweise eben, damit sie einer Biegung des Grundteils nicht zusätzlich Formwiderstand entgegensetzen, sondern bei einer derartigen Biegung zum Beispiel zum Schließen einer Faust in ihre Ebene gekrümmt werden.

Nachteilig bei diesen bekannten Fingerprotektoren ist insbesondere die aufwendige Herstellungsweise. So werden die Innen- und Außenteile separat voneinander in unterschiedlichen Formwerkzeugen ausgebildet, wobei für jede Fingerlänge d.h. Außenteillänge ein separates Werkzeug erforderlich ist. Dabei weist das Außenteil an jedem Ende ein Endstück auf, während das Innenteil lediglich aus den beiden Zugstegen und den quer liegenden, diese verbindenden Spreizstegen, bestehen. Diese Innenteile werden daher so spritz-gegossen, daß mehrere Anspritzkanäle an wenigstens einer Längsseite, d.h. einem Zugsteg, angreifen und das Spritzgießmaterial in die Form einbringen. Dies hat jedoch den Nachteil, daß das spritzgegossene Material innerhalb des Werkstücks aufeinander trifft, so daß sich Schwachstellen durch nicht optimale Verbindung des Materials an dieser Stelle ergeben können. Die filigranen Innenteile sind daher nur mit erheblichem Aufwand herstellbar.

Darüber hinaus sind wenigstens zwei komplette Formwerkzeuge erforderlich, um die Komponenten des Fingerprotektors nur für eine Fingerlänge herzustellen, was nachteilig im Hinblick auf die Werkzeugkosten ist. Ferner ist es aufwendig, die so spritz-gegossenen Teile, da sie von unterschiedlichen Fertigungsstellen kommen, einander richtig zuzuordnen. Dies erschwert die Montage.

Der Erfindung liegt daher die Aufgabe zugrunde, einen Fingerprotektor bereitzustellen, welcher mit vereinfachtem Aufwand hergestellt werden kann. Zudem soll auch ein vereinfachtes Verfahren zur Herstellung dieses Fingerprotektors geschaffen werden.

Diese Aufgabe wird durch einen Fingerprotektor mit den Merkmalen des Anspruches 1 sowie durch ein Verfahren mit den Merkmalen des Anspruches 6 gelöst.

Der Erfindung liegt der neue Gedanke zugrunde, die beiden Komponenten des Fingerprotektors, nämlich das Innenteil und das Außenteil, in günstiger Weise derart zu gestalten, daß sich diese in einfacherer Weise und in einem einzigen Werkzeug spritzgießen lassen. Hierzu ist an jedem dieser Teile ein Endstück vorgesehen im Gegensatz zum Stand der Technik, bei dem beide Endstücke am Außenteil angeordnet waren. Damit wird als wesentlicher Vorteil erreicht, daß beide Teile zunächst auf die maximal vorgesehene Länge gefertigt werden können, und dann ohne weiteres eine Kürzung auf die gewünschte Länge angesichts des zugeordneten Fingers vorgenommen werden kann. Beide Teile müssen daher nicht mehr jeweils in einem gesonderten Werkzeug exakt ent-sprechend der jeweiligen Fingerlänge gefertigt werden.

Im Gegensatz zum Stand der Technik, in dem zu jeder Fingerlänge somit ein spezielles Formwerkzeug erforderlich war, kann erfindungsgemäß nunmehr mit einem einzigen Werkzeug gearbeitet werden. Als weiterer Vorteil ist hierbei zu sehen, daß die Ablängung der Teile auf die gewünschte Länge in einem Zuge mit der Abtrennung der Teile vom Anguß erfolgen kann. Hierzu ist der Anguß also lediglich entweder ganz an der zugeordneten Endseite der Teile abzutrennen, oder wahlweise ein, zwei, drei etc. Glieder versetzt innerhalb der Teile, wobei die dann am Anguß verbleibenden Glieder Abfall sind.

In einer besonders bevorzugten Verfahrensweise können hierbei beispielsweise je zwei Außen- und zwei Innenteile in einem Formwerkzeug hergestellt werden, wobei dann je ein Außen- und ein Innenteil unmittelbar benachbart zueinander auf einer Seite des zentral angeordneten Angußes parallel zueinander vorlegen können. Die Ablängung dieser beiden einander zugeordneten Teile des erfindungsgemäßen Fingerprotektors kann dann mit einem Schnitt erfolgen, so daß sowohl das Innen- als auch das Außenteil somit in einem Schritt auf die gewünschte Länge gebracht ist.

Der erfindungsgemäße Fingerprotektor läßt sich somit sehr rationell und kosten-günstig fertigen.

Vorteilhafte Weiterbildungen der Erfindung sind Gegenstand der abhängigen Ansprüche.

Durch den formschlüssigen Eingriff der Querstege am Außenteil mit den Spreizstegen des Innenteils gemäß Anspruch 2 wird eine vorteilhafte Seitenführung zur Verhinderung einer Torsion eines Fingers erreicht. Ferner können Stöße in Längsrichtung des Fingerprotektors besser abgedämpft werden, da sich eine vergrößerte Anlagefläche zwischen Außen- und Innenteil ergibt, wodurch eine geringere Flächenpressung auftritt.

Hierbei hat es sich als besonders vorteilhaft erwiesen, wenn die Ausnehmungen an den Querstegen - und damit auch die komplementär ausgebildeten Verbreiterungen an den Spreizstegen - in Draufsicht im wesentlichen kreisförmig ausgebildet sind, da sich hierdurch die Herstellung vereinfacht und die Funktionalität verbessert. So läßt sich ein Spritzgießwerkzeug mit nur einer Rundung an dieser Stelle bei konstantem Radius wesentlich einfacher bereitstellen als ein Werkzeug mit einer aus unterschiedlichen Konturelementen gebildeten Gestaltung. Darüber hinaus ergibt sich hiermit eine zur Übertragung der auftretenden Kräfte besonders gute Anlagefläche zwischen den Querstegen und den Spreizstegen.

Ferner ist es auch möglich, daß die äußeren Seitenränder der Gurtbänder und/oder der Zugstege abgerundet ausgebildet sind, wodurch sich einerseits der Materialfluß beim Spritzvorgang verbessern und andererseits die Zuverlässigkeit dieser Teile insbesondere im Hinblick auf deren Bruchfestigkeit erhöhen läßt. Ferner können Spannungen besser aufgenommen werden, wobei Ermüdungserscheinungen an dieser Stelle ebenfalls besser vermieden werden können.

Das erfindungsgemäße Verfahren nach Anspruch 6 zeichnet sich insbesondere durch seine geringe Anzahl von Verfahrensschritten zur Erzielung eines fertig montierten Fingerprotektors aus. Hierbei ist lediglich die Bereitstellung eines einzigen Formwerkzeugs erforderlich, mittels welchem Fingerprotektoren jeder gewünschten Länge hergestellt werden können.

In einer besonders bevorzugten Ausgestaltungsweise ist das Formwerkzeug dabei derart ausgebildet, daß die Innen- und Außenteile in Längsrichtung, also in Richtung ihrer Längserstreckung, spritzgegossen werden, d.h. das Spritzgießmaterial längsverlaufend durch die Gurtbänder bzw. die Zugstege eingebracht wird und schließlich die jeweiligen Endstücke erreicht. Auf diese Weise können Anguß-Stellen an den Seiten der Zugstege bzw. der Gurtbänder vermieden werden, wobei ferner erreicht wird, daß das Spritzgußmaterial nicht innerhalb dieser Teile aufeinander trifft, sondern im Bereich der Spreizstege bzw. der Querstege. Da diese Elemente jedoch lediglich auf Druck beansprucht sind und nicht auf Zug, ist eine möglicherweise nicht optimale Verschmelzung des Materials an diesen Grenzflächen von wesentlich geringerer praktischer Bedeutung für die Funktionsfähigkeit des erfindungsgemäßen Fingerprotektors, als dies bei den Stoß-Stellen in den Gurtbändern bzw. Zugstegen gemäß dem Stand der Technik der Fall war.

Die Erfindung wird nachfolgend in Ausführungsbeispielen anhand der Figuren der Zeichnung näher erläutert. Es zeigt:
- Fig. 1: eine perspektivische Darstellung eines erfindungsgemäßen Fingerprotektors;
- Fig. 2: das Außen- und das Innenteil des Fingerprotektors im auseinander genommenen Zustand;
- Fig. 3: die beiden Komponenten des Fingerprotektors schräg von der Seite;
- Fig. 4: eine Draufsicht auf gerade gegossene Komponenten des erfindungsgemäßen Fingerprotektors, wobei die Angußkanäle gezeigt sind;
- Fig. 5a: eine Draufsicht auf ein Teilstück eines Innenteils in einer abgewandelten Ausführungsform;
- Fig. 5b: eine Draufsicht auf einen Teilbereich eines Außenteils in der abgewandelten Ausführungsform;
- Fig. 6: eine perspektivische Darstellung einer weiteren Ausführungsform eines er-findungsgemäßen Fingerprotektors;
- Fig. 7a: eine perspektivische Ansicht eines Spreizsteges gemäß dieser weiteren Ausführungsform;
- Fig. 7b: eine perspektivische Ansicht eines Quersteges gemäß dieser weiteren Ausführungsform;
- Fig. 8: eine perspektivische Ansicht eines Spreizsteges in noch einer weiteren Ausführungsform;
- Fig. 9a: eine Querschnittsansicht durch den Spreizsteg gemäß Fig. 7a;
- Fig. 9b: eine Querschnittsansicht durch einen Spreizsteg gemäß der Ausführungsform in Fig. 8;
- Fig. 10a: eine Querschnittsansicht einer Hälfte des Innenteils; und
- Fig. 10b: eine Querschnittsansicht einer Hälfte des Außenteils.

Gemäß der Darstellung in den Figuren weist ein Fingerprotektor 1 ein Außenteil 2 und ein Innenteil 3 auf, welche in verbundenem Zustand ineinander greifen und den Fingerprotektor 1 ausbilden.

Das Außenteil 2 weist ein Endstück 21 und ein Mittelteil 22 auf. Das Mittelteil 22 enthält zwei seitliche Gurtbänder 23, welche über Querstege 24 miteinander verbunden sind, wobei die Querstege 24 dementsprechend durch Querschlitze voneinander beabstandet sind.

Das Innenteil 3 weist ein Endstück 31 und ein Mittelteil 32 auf. Das langgestreckte Mittelteil 32 enthält seitliche Zugstege 33, welche über Spreizstege 34, die quer zur Längserstreckung des Innenteils 3 verlaufen, miteinander verbunden sind. Im zusammengefügten Zustand greifen die Spreizstege 34 in die zwischen den Querstegen 24 ausgebildeten Querschlitze ein.

Fig. 4 zeigt ein Beispiel für eine Anordnung der Komponenten des Fingerprotektors 1 nach dem Gießvorgang. Hierbei ist neben zwei Außenteilen 2 und zwei Innenteilen 3 auch der Anguß 4 mit Angußkanälen 5 dargestellt.

Die Figuren 5a und 5b zeigen eine abgewandelte Ausführungsform des Außenteils 2' bzw. des Innenteils 3', bei der Querstege 24' im Mittelbereich symmetrisch zur Längsachse des Außenteils 2' jeweils eine Ausnehmung 25' aufweisen. Am Innenteil 3' sind dementsprechend Spreizstege 34' ausgebildet, welche ebenfalls im Mittelbereich symmetrisch zur Längsachse des Innenteils 3' Verbreiterungen 35' aufweisen, die mit den Ausnehmungen 25' am Außenteil 2 zusammenwirken. Die Gestalt dieser Ausnehmungen 25' bzw. der Verbreiterungen 35' ist bevorzugt aufeinander angepaßt, wobei abweichend von den gezeigten Formen auch andere Gestalten, z.B. dreieckige, acht-eckige oder dergleichen Anwendung finden können.

So zeigt Fig. 6 in einer perspektivischen Darstellung eine weitere Ausführungsform für einen Fingerprotektor 1", welcher analog zu den anderen Ausführungsformen ein Außenteil 2" und ein Innenteil 3" aufweist, die ineinander gefügt sind.

In den Fig. 7a und 7b sind Details dieses Fingerprotektors 1" gezeigt. In der perspektivischen Ansicht gemäß Fig. 7a ist ein Spreizsteg 34" gezeigt, der zwei Gurtbänder 33" des Innenteils 3" miteinander verbindet. Der Spreizsteg 34" weist eine Verbreiterung 35" auf, welche in Draufsicht gesehen im wesentlichen einer kreisförmigen Kontur folgt.

Ein hierzu passender Quersteg 24" ist in perspektivischer Darstellung in Fig. 7b gezeigt. Dieser Quersteg 24" verbindet zwei Gurtbänder 23" des Außenteiles 2" miteinander. Wie aus dieser Darstellung erkennbar ist, ist in Quererstreckung mittig und in Längserstreckung des Außenteils 2" gesehen beidseits am Quersteg 24" jeweils eine im wesentlichen kreisabschnittsförmige Ausnehmung 25" ausgebildet. Die Ausnehmung 25" ist komplementär zur Gestalt der Verbreiterung 25" ausgebildet, so daß die aufeinander zu weisenden Wandungen des Spreizstegs 34" (mit der Verbreiterung 35") und des Querstegs 24" (mit einer Ausnehmung 25") im zusammengebauten Zustand flächig aneinander vorliegen.

In Fig. 8 ist eine weitere abgewandelte Ausführungsform einer Verbreiterung 35"' gezeigt. Gemäß dieser Variante folgt die Verbreiterung 35''' keiner im wesentlichen kreisförmigen Kontur, sondern weist flache Flanken auf, die jedoch an den Schnittstellen mit Radien versehen sind. Die Ausnehmungen an den Querstegen des Außenteils (nicht dargestellt) sind wiederum komplementär hierzu ausgestaltet.

In den Fig. 9a und 9b sind Querschnittsansichten der Verbreiterungen 35" und 35"' gezeigt, um zu verdeutlichen, daß diese in den jeweiligen Ausführungsformen erhaben ausgebildet sind, d. h. über die Oberkante der jeweils zugeordneten Querstege überstehen (vgl. auch Fig. 6). In dem in Fig. 9a gezeigtem Beispiel ist der überstehende Abschnitt der Verbreiterung 35" in Querschnitt im wesentlichen abgerundet ausgestaltet, während der überstehende Abschnitt der Verbreiterung 35"' gemäß der Darstellung in Fig. 9b abgeflacht ist. Die Wahl der Kontur des Überstands ist dabei jedoch nicht von der Gestalt der Verbreiterung in Draufsicht bestimmt, d. h. auch die Verbreiterung 35" könnte ebenso abgeflacht ausgebildet sein etc.

Die Figuren 10a und 10b zeigen Querschnittsansichten des Innenteils 3 bzw. des Außenteils 2, aus denen erkennbar ist, daß die Gurtbänder 23 bzw. die Zugstege 33 an ihren äußersten Seitenrändern abgerundet ausgebildet sind.

## Patentansprüche

1. Fingerprotektor (1 ; 1"), insbesondere für einen Sporthandschuh, mit einem Außenteil (2 ; 2' ; 2") und einem Innenteil (3 ; 3' ; 3"), wobei das Außenteil (2 ; 2' ; 2") ein langgestrecktes, erhabenes Mittelteil (22) mit seitlich abstehenden Gurtbändern (23 ; 23' ; 23") sowie ein Endstück (21 ; 21') aufweist, wobei das Mittelteil Querstege (24 ; 24' ; 24") aufweist, die durch Querschlitze voneinander beabstandet ausgebildet sind, wobei das Innenteil (3 ; 3' ; 3") langgestreckt ausgebildet ist und beidseitig Zugstege (33 ; 33' ; 33") aufweist, welche über Spreizstege (34 ; 34' ; 34") miteinander verbunden sind, und wobei die Spreizstege (34, 34' ; 34") des Innenteils (3 ; 3' ; 3") in die Querschlitze des Außenteils (2 ; 2' ; 2") derart eingreifen, dass der Fingerprotektor (1 ; 1") zur Abwinklung des Fingers zum Beispiel zum Schließen einer Faust in einer Richtung beweglich ist und sich in Gegenrichtung sperrt, um eine Überdehnung des Fingers in Richtung auf den Handrücken zu verhindern, ***dadurch gekennzeichnet*, *dass*** am Innenteil ein Endstück (31 , 31") angeordnet ist.

2. Fingerprotektor nach Anspruch 1, *dadurch gekenntzeichnet*, *dass* die Querstege (24' ; 24") am Außenteil (2' ; 2") mittig eine Ausnehmung (25' ; 25") derart aufweisen, dass der jeweilige Querschlitz im Mittelbereich verbreitert ist, und dass die Spreizstege (34' ; 34") des Innenteils (3' ; 3") komplementär hierzu im Mittelbereich eine Verbreiterung (35'; 35"; 35"') enthalten, wobei die Verbreiterungen an den Spreizstegen formschlüssig in die Ausnehmungen an den Querstegen eingreifen.

3. Fingerprotektor nach Anspruch 2, ***dadurch gekennzeichnet, dass*** die Ausnehmungen (25") in Draufsicht einer im Wesentlichen kreisförmigen Kontur folgen.

4. Fingerprotektor nach einem der Ansprüche 1 bis 3, ***dadurch gekennzeichnet*, *dass*** die äußeren Seitenränder der Gurtbänder (23) abgerundet ausgebildet sind.

5. Fingerprotektor nach einem der Ansprüche 1 bis 4, ***dadurch gekennzeichnet, dass*** die äußeren Seitenränder der Zugstege (33) abgerundet ausgebildet sind.

6. Verfahren zur Herstellung eines Fingerprotektors (1 ; 1") nach einem der Ansprüche 1 bis 5, *gekennzeichnet* mit den Schritten:
- Bereitstellen eines Formwerkzeuges zur gleichzeitigen Herstellung wenigstens jeweils eines Innen- und Außenteils (2 ; 2' ; 2", 3 ; 3' ; 3"),
- Spritzgießen des wenigstens einen Innen- und Außenteils (2 ; 2' ; 2", 3 ; 3'; 3"),
- Abtrennen des Angusskanals (4,5) mit einem Schnitt durch das Innen- und Außenteil (2 ; 2' ; 2", 3 ; 3' ; 3") auf die passende Länge entsprechend der zugeordneten Fingerlänge, und
- Zusammenfügen des wenigstens einen Innen- und Außenteils (2 ; 2' ; 2", 3 ; 3' ; 3") zur Herstellung des Fingerprotektors (1 ; 1"), wobei die Endstücke (21 ; 21', 31 ; 31') einander gegenüber liegen.

7. Verfahren nach Anspruch 6, ***dadurch gekennzeichnet, dass*** das Formwerkzeug derart ausgestaltet ist, dass die Innen- und Außenteile (2 ; 2' ; 2", 3 ; 3' ; 3") in Richtung ihrer Längserstreckung spritzgegoßen werden.

## Claims

1. A finger protector (1; 1"), in particular for a sports glove, with an outer part (2; 2'; 2") and an inner part (3; 3'; 3"), wherein the outer part (2; 2'; 2") comprises an elongated, raised middle part (22) with webbing straps (23; 23'; 23") projecting laterally and an end piece (21; 21'), wherein the middle part comprises transverse webs (24; 24'; 24"), which are designed spaced from one another through transverse slits, wherein the inner part (3; 3'; 3") is designed elongated and comprises tensile webs (33; 33'; 33") on both sides, which are interconnected via spreading webs (34; 34'; 34"), and wherein the spreading webs (34; 34'; 34") of the inner part (3; 3'; 3") engage in the transverse slits of the outer part (2; 2'; 2") in such a manner that the finger protector (1; 1") for angling the finger for example for making a fist is moveable in a direction and locks in opposite direction in order to prevent overstretching the finger in the direction of the back of the hand, ***characterized in that*** on the inner part an end piece (31, 31") is arranged.

2. The finger protector according to Claim 1, ***characterized in that*** the transverse webs (24'; 24") on the outer part (2'; 2") have a recess (25'; 25") in the middle in such a manner that the respective transverse slit is widened in the middle region and **in that** the spreading webs (34'; 34") of the inner part (3'; 3") include a widening (35'; 35"; 35"'), wherein the widening on the spreading webs positively engage in the recesses on the transverse webs.

3. The finger protector according to Claim 2, ***characterized in that*** the recesses (25") in top view follow a substantially circular contour.

4. The finger protector according to any one of the Claims 1 to 3, ***characterized in that*** the outer lateral edges of the webbing straps (23) are designed rounded off.

5. The finger protector according to any one of the Claims 1 to 4, ***characterized in that*** the outer lateral edges of the tensile webs (33) are designed rounded off.

6. A method for producing a finger protector (1; 1") according to any one of the Claims 1 to 5, ***characterized* by** the steps:
- providing a mould for the simultaneous production of at least one inner and outer part each (2; 2'; 2", 3; 3'; 3"),
- injection-moulding the at least one inner and outer part (2; 2'; 2", 3; 3'; 3"),
- severing the runner channel (4, 5) with a cut through the inner and outer part (2; 2'; 2", 3; 3'; 3") to the fitting length corresponding to the associated finger length, and
- joining the at least one inner and outer part (2; 2'; 2", 3; 3'; 3") for producing the finger protector (1; 1'; 1"), wherein the end pieces (21; 21', 31; 31') are located opposite one another.

7. The method according to Claim 6, ***characterized in that*** the mould is configured in such a manner that the inner and outer parts (2; 2'; 2", 3; 3'; 3") are injection-moulded in the direction of their longitudinal extension.

## Revendications

1. Protège-doigt (1 ; 1"), en particulier pour un gant de sport, avec une partie extérieure (2 ; 2', 2") et une partie intérieure (3, 3', 3"), la partie extérieure (2 ; 2', 2") présentant une partie médiane en relief allongée (22) avec des sangles (23 ; 23' ; 23") en saillie latérale ainsi qu'un embout (21 ; 21'), la partie médiane présentant des brides transversales (24 ; 24' ; 24"), lesquelles sont réalisées de manière espacée les unes des autres grâce à des fentes transversales, moyennant quoi la partie intérieure (3, 3', 3") est réalisée de manière allongée et présente des brides de tension (33 ; 33' ; 33") des deux côtés, lesquelles sont reliées ensemble par l'intermédiaire de brides expansibles (34 ; 34' ; 34"), et moyennant quoi les brides expansibles (34 ; 34' ; 34") de la partie intérieure (3, 3', 3") sont en prise dans les fentes transversales de la partie extérieure (2 ; 2', 2") de manière à ce que le protège-doigt (1 ; 1") soit mobile dans une direction pour plier le doigt, par exemple pour fermer un poing, et se bloque dans une direction opposée afin d'éviter un étirement excessif du doigt en direction vers le dos de la main, ***caractérisé en ce qu'**un* embout (31, 31") est disposé sur la partie intérieure.

2. Protège-doigt selon la revendication 1, ***caractérisé en ce que*** les brides transversales (24', 24") présentent sur la partie extérieure (2' ; 2"), au milieu, un évidement (25' ; 25") de manière à ce que la fente transversale respective soit élargie dans la zone médiane et **en ce que** les brides expansibles (34' ; 34") de la partie intérieure (3' ; 33") contiennent un élargissement (35' ; 35" ; 35"') de manière complémentaire à cela dans la zone médiane, les élargissements étant en prise par conjugaison de formes sur les brides expansibles dans les évidements sur les brides transversales.

3. Protège-doigt selon la revendication 2, ***caractérisé en ce que*** les évidements (25") suivent un contour sensiblement circulaire en vue de dessus.

4. Protège-doigt selon l'une des revendications 1 à 3, ***caractérisé en ce que*** les bords latéraux extérieurs des sangles (23) sont réalisés de manière arrondie.

5. Protège-doigt selon l'une des revendications 1 à 4, ***caractérisé en ce que*** les bords latéraux extérieurs des brides de tension (33) sont réalisés de manière arrondie.

6. Procédé pour la fabrication d'un protège-doigt (1 ; 1") selon l'une des revendications 1 à 5, ***caractérisé* par** les étapes suivantes :
- mise à dispositif d'un outil de formage pour la fabrication simultanée de respectivement au moins une partie intérieure et une partie extérieure (2 ; 2' ; 2" ; 3 ; 3' ; 3"),
- moulage par injection de cette au moins une partie intérieure et partie extérieure (2 ; 2' ; 2" ; 3 ; 3' ; 3"),
- sectionnement du canal de carottage (4,5) grâce à une coupe à travers la partie intérieure et la partie extérieure (2 ; 2' ; 2" ; 3 ; 3' ; 3") à la longueur adaptée conformément à la longueur de doigt associée, et
- assemblage de cette au moins une partie intérieure et partie extérieure (2 ; 2' ; 2" ; 3 ; 3' ; 3") pour la fabrication du protège-doigt (1 ; 1"), les embouts (21 ; 21' ; 31 ; 31') étant situés en vis-à-vis les uns des autres.

7. Procédé selon la revendication 6, ***caractérisé en ce que*** l'outil de formage est réalisé de manière à ce que les partie intérieure et extérieure (2 ; 2' ; 2" ; 3 ; 3' ; 3") soient moulées par injection en direction de leur étendue longitudinale.
